# EUROPÄISCHE PATENTSCHRIFT

(11) **EP 0 417 502 B1**
(45) Veröffentlichungstag und Bekanntmachung des Hinweises auf die Patenterteilung: **05.04.1995**
(21) Anmeldenummer: 90115839.4
(22) Anmeldetag: 18.08.1990
(51) Int. Cl.: F21V 31/00

(54) **Elektrisches Unterwassergerät, insbesondere Leuchte**
Electrical underwater device, especially lamp
Appareil électrique immergé, notamment lampe

(30) Priorität: 12.09.1989 DE 8910902 U
(43) Veröffentlichungstag der Anmeldung: 20.03.1991
(73) Patentinhaber: OASE-PUMPEN Wübker Söhne GmbH & Co., Maschinenfabrik, 48477 Hörstel (DE)
(72) Erfinder: Hoffmeier, Dieter, D-4530 Ibbenbüren (DE)
(74) Vertreter: Busse & Busse Patentanwälte

(56) Entgegenhaltungen:
- EP-A- 0 017 638
- CA-A- 983 451
- GB-A- 2 211 924
- US-A- 4 821 156

## Beschreibung

Die Erfindung betrifft ein elektrisches Unterwassergerät nach dem Oberbegriff des Anspruchs 1. Ein solches Unterwassergerät in Form einer druckfesten Unterwasserleuchte ist aus der EP-A-0 017 638 bekannt, bei der die Enden eines Stromkabels, ein Anschlußsockel der Lampe und Verbindungsklemmen für Anschlußdrähte in einem gemeinsamen druckfesten Innenraum der Lampe zusammengeführt sind.

Bei elektrischen Unterwassergeräten bestehen überaus kritische Betriebsbedingungen, da derartige Geräte auch im Langzeitbetrieb unter Wasser gegen das Eindringen von Wasser geschützt bleiben sollen. Insbesondere bei Unterwasserleuchten ergibt sich häufig das Problem, daß diese, nicht zuletzt unter der durch das Ein- und Ausschalten stark aufheizender Lampen erzeugten Pumpwirkungen, Wasser ziehen, vor allem dann, wenn die Dichtungen kritisch ausgelegt sind oder zusätzlich noch im Bereich von Stellelementen, wie etwa in der Fokussierung verstellbarer Reflektoren liegen. Die Folgen der sich daraus ergebender Ausfälle können sich bei herkömmlichen Unterwassergeräten noch leicht dadurch vervielfachen, daß eine ganze Reihe von Unterwassergeräten durch elektrische Kabel miteinander verbunden sind und daß diese Kabel, auf Dauer betrachtet, wie Schläuche zur Weiterleitung des Wassers dienen und dabei auch dichte Gehäuse durch die elektrischen Zuleitungen hindurch unter Wasser setzen.

Aufgabe der Erfindung ist es, elektrische Wassergeräte auf eine möglichst einfache und fehlersichere Weise besser gegen Undichtigkeiten und deren Folgen zu schützen.

Gemäß der Erfindung wird diese Aufgabe von einem elektrischen Unterwassergerät nach dein Oberbegriff des Anspruchs 1 ausgehend mit den kennzeichnenden Merkmalen des Anspruchs 1 gelöst.

Es hat sich als überraschend wirksame, dabei aber einfach zu realisierende Maßnahme zur Erhöhung der Betriebssicherheit von Unterwassergeräten, wie Unterwasserleuchten, aber auch von Motoren, Pumpen und dergl. herausgestellt, daß die elektrischen Zuleitungen (und weiterführenden Kabel) nicht in einen allgemein offenen Innenraum des Gehäuses hineingeführt werden, sondern in eine gesonderte Anschlußkammer. Von der Anschlußkammer aus dürfen elektrische Anschlüsse nur in wasserdicht ausgebildeter Form durch bzw. um die Abschottung zur Funktionskammer hin weiterführen. Wird also die Funktionskammer infolge einer Undichtigkeit, etwa eines mechanisch oder thermisch verursachten Wandrisses oder einer Dichtungsbeschädigung mit Wasser überflutet, dann fällt das Unterwassergerät normalerweise nach mehr oder weniger kurzer Zeit aus. Der Bereich des Kabelanschlusses und insbesondere die Kabel selbst bleiben davon unbeeinträchtigt. Der Ausfall bleibt isoliert.

Zweckmäßigerweise wird darüber hinaus vorgesehen, daß das Unterwassergerät eine zweite, allseitig abgeschottete Anschlußkammer mit elektrischen Durchführungen aufweist, da derartige Unterwassergeräte typischerweise so ausgebildet sind, daß mehrere Kabel angeschlossen werden können, so daß ein Unterwassergerät auch gleichzeitig die Funktion einer Verteilerdose übernimmt. Wenn dabei das ankommende Kabel gegenüber dem weiterführenden Kabel in der Weise abgedichtet wird, daß beide nur elektrisch durch eine Wand hindurch miteinander in Verbindung stehen, wird die Schadensfortpflanzung längs eines Kabels unterbunden. Von einem anderen undichten Unterwassergerät, von einer schadhaften Kabelstelle oder auch von der Abdichtung des zugeführten Kabels eindringendes Wasser kann nicht zu dem weiterführenden Kabel hin gelangen und das nächstangeschlossene Gerät schädigen.

Für die Betriebssicherheit zumindest genauso wichtig wie die Veränderung eines Sekundärschadens ist die Verhinderung eines Primärschadens. In dieser Hinsicht ist eine besondere Schwachstelle bei Abdichtungen gegeben, die zwischeneinander bewegten Teilen, etwa einem Stellelement mit einem drehbaren Tubus, angeordnet sind. In dieser Hinsicht ist eine Ausgestaltung gemäß dem Kennzeichen des Anspruchs 5 vorgesehen. Diese Ausgestaltung macht es insbesondere bei gelegentlich zu lösenden bzw. öffnenden Stellelementen möglich, den eigentlichen Stellbereich gegenüber jeder unwillkürlichen oder kritischen Öffnungsbewegung abzusichern. Die zur Verrastung des Stellbereichs vorzusehende Sperrklinke läßt sich in besonders einfacher und eleganter Weise einstückig mit dem einen oder anderen der beiden gegeneinander beweglichen Teile, d.h. also mit dem Gehäuse oder dem Tubus ausbilden, wenn das zugehörige Teil als Kunststoff-Spritzgußteil ausgeführt wird.

Ein Ausführungsbeispiel des Gegenstands der Erfindung ist in der Zeichnung dargestellt und wird nachfolgend näher beschrieben. In der Zeichnung zeigen:
- Fig. 1: Längsschnitt durch eine Unterwasserleuchte,
- Fig. 2: Schnitt nach Linie II-II in Fig. 1,
- Fig. 3: Ansicht des Gehäuses zur Unterwasserleuchte nach Fig. 1 und 2,
- Fig. 4: Gegenansicht zu Fig. 3,
- Fig. 5: gedrehte Ansicht zu Fig. 3 und 4,
- Fig. 6: Schnitt nach Linie VI-VI in Fig. 5,
- Fig. 7: Draufsicht auf das Gehäuseteil nach Fig. 5 und
- Fig. 8: Draufsicht auf einen Tubus.

Die in Fig. 1 und 2 insgesamt veranschaulichte und mit 1 bezeichnete Unterwasserleuchte umfaßt ein Gehäuse 2, einen Scheinwerfer-Tubus 3, einen Frontscheiben-Klemmring 4, einen Anschlußkammer-Deckel 5 und zwei (gleiche) Quetschmuttern 6 und 7, wobei alle diese Teile als Kunststoff-Spritzgußteile ausgebildet sind.

Im Gehäuse ist eine Lampe 8 mit Hilfe einer Fassung 9 gelagert, während ein Reflektor 10 hinter einer Frontscheibe 11 an dem Tubus 3 festgelegt ist. Der Tubus 3 ist gegenüber dem Gehäuse 2 schraubenförmig verstellbar, worauf später noch näher eingegangen wird. Die Abdichtung einer durch Gehäuse 2, Tubus 3 und Frontscheibe 11 umschlossenen Funktionskammer 12 wird durch eine flache Ringdichtung 13 zwischen Frontscheibe 11 und Tubus 3 sowie durch eine doppelte O-Ring-Dichtung 14,15 erzielt.

An der Unterseite des Gehäuses ist eine Anschlußkammer 16 ausgebildet, in die ein Kabel durch eine Kabeldurchführung 17 einführbar ist. Zu der Kabeldurchführung 17 gehört neben der auf einen Gewindestutzen 18 des Gehäuses 2 aufgreifenden Quetschmutter auch eine Quetschdichtung 19.

Eine gegenüberliegende Kabeldurchführung 20 unterscheidet sich von der Kabeldurchführung 17 dadurch, daß sie durch einen Stopfen 21 verschlossen ist, der wie die Quetschdichtung 19, aus elastomerem Material gebildet ist. Der Stopfen kann gegen eine zweite Quetschdichtung ausgetauscht werden, um ein zweites (weiterführendes) Kabel anzuschließen. Der Anschlußkammerdeckel ist durch eine Scheibendichtung 22 gegenüber dem Gehäuse 2 abgedichtet, wobei eine zentrale Deckelschraube 33 den Sitz und den Andruck gewährleistet.

Die Anschlußkammer 16 ist von der Funktionskammer 12 durch eine Wand 24 abgeschottet, um den Übertritt von Wasser aus der Funktionskammer 12 in die Anschlußkammer 16 auch dann auszuschließen, wenn die Funktionskammer bei Bruch oder Leckage der Dichtungen, bei mechanischen Beschädigungen oder bei Materialrissen infolge der hohen thermischen Belastung undicht werden sollte. Damit läßt sich eine besonders tückische Folge von Undichtigkeiten bei Unterwassergeräten vermeiden, bei der Wasser innerhalb eines Kabels zu anderen Unterwassergeräten, etwa Lampen, Motoren, Stromquellen und dergl. wie durch einen Schlauch weitergeleitet wird. Es läßt sich damit aber auch der umgekehrte Wasserübertritt von der Anschlußkammer in die Funktionskammer verhindern, wenn etwa durch Beschädigung des Kabels oder durch Wassereintritt bei anderen direkt oder indirekt über Kabel angeschlossenen Unterwassergeräten oder auch durch einen Defekt der Kabeldurchführung 17 Wasser in die Anschlußkammer eindringt.

Es versteht sich, daß die Abschottungsfunktion der Wand 24 nicht durch notwendigerweise vorzusehende elektrische Durchführungen gefährdet werden darf. Wie aus Fig. 2 ersichtlich ist, sind in der Anschlußkammer 16 zwei Schraubklemmen 25,26 zugänglich, die über Stifte 27,28 die Fassung 9 tragen. Die Stifte 27,28 verlaufen in passenden Durchgangsöffnungen des Gehäuses und sind durch Ringdichtungen 29,30 abgedichtet. Es versteht sich, daß zu dem gleichen Zweck auch eingegossene Durchführungen oder für eine wasserdichte aber elektrisch leitende Verbindung zwischen Sockel 9 und Anschlußklemmen sorgen können.

Bei der dargestellte Ausführungsform sind lediglich zwei Schraubklemmen vorgesehen, die gewünschtenfalls auch den Anschluß eines weiterführenden Kabels durch die Kabeldurchführung 20 hindurch ermöglichen. Eine sehr vorteilhafte und nur geringfügig aufwendigere Abwandlung sieht vor, die Anschlußkammer 16 in zwei Kammern zu unterteilen, so daß eine der Kabeldurchführung 17 zugeordnete Anschlußkammer und eine der Kabeldurchführung 20 zugeordnete Anschlußkammer entstehen würde, wobei eine zusätzliche Trennwand etwa in Fig. 1 in Höhe eines dort zur Aufnahme der Deckelschraube 23 vorgesehenen Schraubsockels 31 verlaufen würde. Dann müßte allerdings jede der so gebildeten Anschlußkammern mit Schraubklemmen ausgestattet werden, die entweder durch die zusätzliche Trennwand hindurch oder, paarweise am Lampensockel zusammengeführt, miteinander verbunden sein müßten.

Bei Vorstehendem versteht es sich, daß die Ausbildung mit zwei Schraubklemmen typisch für eine Niederspannungs-Ausführung ist, während bei Netzspannungsausführungen zusätzlich Erdungsanschlüsse und Erdungsdurchführungen vorzusehen sind.

Die Fig. 3 bis 8 veranschaulichen das Zusammenwirken von Gehäuse 2 und Tubus 3, die möglichst einfach montierbar und im Betrieb zur Änderung der Fokussierung gegeneinander verdrehbar sein sollen, wobei verläßlich auszuschließen ist, daß sich Tubus 3 und Gehäuse 2 voneinander lösen oder auch nur die O-Ring-Dichtungen 14,15 außer Eingriff gelangen lassen. Das Gehäuse 2 ist in den Fig. 3,4 und 5 in drei Ansichten dargestellt, deren Zuordnung zueinander auf den ersten Blick anhand des bereits erwähnten Gewindestutzens 18, eines gegenüberliegenden entsprechenden Gewindestutzens 32 und einer einstückig angeformten Halterungsöse 33 zu finden ist. Das Gehäuse 2 bildet zur Aufnahme des Tubus 3 eine Zylinderfläche 34, in die zwei umlaufende Dichtungsnuten 35,36 zur Aufnahme der O-Ringe 14,15 eingelassen sind. Weiterhin ist in die Endzylinderfläche 34 eine Führungsnut 37 eingelassen, die auf der einen Seite (vergl. Fig. 4) schräg ansteigt und dabei den Verlauf eines Bewegungsgewindes über etwa eine halbe Umdrehung wiedergibt. Auf der anderen Seite (vergl. Fig. 3) ist der Verlauf der Führungsnut 37 steigungsfrei und geht in einem mittleren Abschnitt T-förmig in eine Einführungsnut 38 über.

An dieser Stelle sind zweckmäßigerweise Fig. 7 und 8 zu berücksichtigen, in denen das Gehäuse und der auf dieses aufsteckbare Tubus 3 in der Draufsicht dargestellt sind. Der Tubus 3 besitzt eine innere Zylinderfläche 39, die auf die äußere Zylinderfläche 34 und des Gehäuses 2 paßt und gegenüber dieser inneren Zylinderfläche 39 ragt ein Führungsnocken 40 vor, der beim Aufstecken in die Einführungsnut 38 paßt und, da er im wesentlichen flach tangential gestreckt ist, auch weiter längs der Führungsnut 37 gleiten kann.

Dies führt zu einer Montagebewegung, bei der sichergestellt ist, daß die (Doppel-) Dichtung durch die O-Ringe 14,15 voll im Eingriff zwischen den Zylinderflächen 34 und 39 über einen ersten Bewegungsabschnitt längs der Einführungsnut 38 gebracht wird, ehe beide Teile zu einem zweiten Bewegungsabschnitt längs der Führungsnut 37 bewegt werden, indem die im Einsatz der Leuchte vorgesehene Stellfunktion gewährleistet werden soll.

Die Bewegung der beiden Teile zueinander ist also für die Montage und den Funktionsgebrauch unterschiedlich, wobei der erste Bewegungsabschnitt für die Montage eine im wesentlichen axiale Verschiebung der Zylinderflächen bis über den Eingriff der Dichtung hinaus schafft, während der zweite Bewegungsabschnitt die Drehfunktion - hier mit axialer Verschiebung zur Fokussierung beinhaltet. Grundsätzlich könnte eine Aufeinanderfolge zweier Bewegungsabschnitte dieser Art auch in einer fortlaufenden Gewindeführung erstellt werden, bei dem ein erster Abschnitt zu einem sicheren Dichtungsabschnitt führt, ein zweiter Bewegungsabschnitt die eigentliche Funktion bietet. Die vorliegende Ausführungsform hat aber demgegenüber den Vorteil, daß das Gehäuse 2 und der Tubus 3 durch einfaches Drehen nicht außer Eingriff gelangen. Das Bewegungsgewinde führt einerseits, und zwar gerade mit der Verschiebung des Tubus 3 vom Gehäuse 2 weg zu einem Endanschlag 41. In umgekehrter Richtung endet die Führungsnut 37 in einem toten Abschnitt 42, so daß in einer durchgängigen Bewegung kein versehentliches Lösen der Teile voneinander entsteht.

Letzteres stellt aber nur eine zusätzliche Sicherung gegen ein versehentliches Öffnen des Gehäuses 2 dar, denn Gehäuse 2 und Tubus 3 sind durch eine Sperrklinke 43 an einer Rückbewegung des Führungsnockens 40 zur Einführungsnut 38 hin gehindert, wenn beide Teile nach dem Zusammenführen in den zweiten Bewegungsabschnitt hineingedreht sind.

Die Sperrklinke 43 ist am Ende einer einstückig mit dem Gehäuseteil 2 geformten Federzunge 44 ausgebildet, wobei die Federzunge 44 im Halbkreis nahe der Zylinderfläche 34 verläuft. Die Sperrklinke 43 wird beim Zusammenstecken nach innen zurückgedrückt und rastet beim Drehen gegen eine hinterschnittene Sperrschulter 45 an der inneren Zylinderfläche 39 des Tubus 3, nachdem der Nocken 40 in die Führungsnut 37 eingedrückt ist. Die Sperrschulter 45 begrenzt eine Ausnutung 46 zur Aufnahme der Sperrklinke 43.

Ersichtlich kommt es bei der Sperrklinke 43 nicht auf deren Winkelstellung in bezug auf die Einführungsnut 38 und die Führungsnut 37 an. Auch die Lage der Sperrschulter 45 ist keineswegs in der Winkelstellung zum Führungsnocken 40 festgelegt. Festzulegen ist aber, daß die Winkelstellung, bei der die Sperrklinke 43 gegen die Sperrschulter 45 anliegt, den Sperrnocken 40 in der Führungsnut 37 dort findet, wo für die Drehbewegung ein Anschlag zur Einführungsnut 38 hin gebildet werden soll. Die so begrenzte Axialbewegung des Tubus 3 gegenüber dem Gehäuse 2 ist durch Vergleich der Fig. 1 mit der Fig. 2 ersichtlich. In Fig. 1 ist die ausgezogene Stellung des Tubus zu sehen, bei der Führungsnocken 40 gegen das Anschlagende 41 der Führungsnut 37 anschlägt, während in Fig. 2 (die insofern nicht genau den Schnitt nach Linie II-II in Fig. 1 darstellt) die eingeschobene Position des Tubus 3 zeigt, bei der die Sperrklinke 43 gegen die Sperrschulter 45 anliegt.

Wie aus einem Vergleich der Fig. 7 und Fig. 8 noch ersichtlich ist, wird der Federarm 44 der Sperrklinke 43 beim Anschlag an der Sperrschulter 45 auf Druck belastet. Bei Gewaltanwendung gegen diesen Anschlag legt sich der Federarm 44 gegen die innere Zylinderfläche 39 des Tubus 3 an und wird durch diese abgestützt. Dies fördert die Betriebssicherheit auch gegenüber unsachgemäßer Handhabung.

Es versteht sich bei Vorstehendem, daß es auf die funktionelle Zuordnung der Teile ankommt, die eine Vertauschung ohne weiteres möglich macht. So kann der Tubus in das Gehäuse eingreifen und eine äußere Zylinderfläche bilden und es kann die Sperrklinke am Tubus gelagert sein, ohne daß sich eine andere Funktion ergeben müßte.

Die beschriebenen Maßnahmen sind auch nicht auf Unterwasserleuchten beschränkt, vielmehr ist eine abgeschottete Anschlußkammer wie auch ein gegen Lösen gesichertes Stellelement bei vielen Unterwassergeräten anwendbar.

## Patentansprüche

1. Elektrisches kabelgespeistes Unterwassergerät (1), insbesondere Leuchte, mit einem zumindest eine Kabeldurchführung (17) aufweisenden wasserdichten Gehäuse (2) und Anschlüssen (25,26) für zumindest ein Kabel innerhalb des Gehäuses (2), dessen Innenraum eine Funktionskammer (12) für eine Lampe (8) oder ein sonstiges elektrisches Bauteil aufweist, dadurch gekennzeichnet, daß das Gehäuse (2) zumindest eine gesonderte Anschlußkammer (16) umschließt, die die Anschlüsse (25,26) für Kabelenden aufnimmt und die durch eine Wand (24) mit wasserdichten elektrischen Durchführungen (27,28) gegenüber der Funktionskammer (12) abgeschottet ist.

2. Elektrisches Unterwassergerät nach Anspruch 1, dadurch gekennzeichnet, daß es zumindest eine zweite allseitig abgeschottete Anschlußkammer mit wasserdichten elektrischen Durchführungen aufweist.

3. Elektrisches Unterwassergerät nach Anspruch 2, dadurch gekennzeichnet, daß jede der Anschlußkammern mit einer einzigen Kabeldurchführung ausgestattet ist.

4. Elektrisches Unterwassergerät nach Anspruch 1,2 oder 3, dadurch gekennzeichnet, daß es mehrere Kabeldurchführungen (17,20) aufweist, von denen mit einem Kabel belegte Kabeldurchführungen (17) mit einer Quetschdichtung (19) und unbelegte Durchführungen (20) mit einem Stopfen (21) versehen sind.

5. Elektrisches Unterwassergerät, nach einem der Ansprüche 1 bis 4 mit einem Gehäuse aus Kunststoff und einem gegenüber dem Gehäuse durch zumindest eine Ringdichtung abgedichteten Stellelement in Form eines um eine Teil-Umdrehung drehbaren Tubus, insbesondere einem zur Fokussiereinstellung drehbaren Scheinwerfer-Tubus, dadurch gekennzeichnet, daß der Tubus (3) und das Gehäuse (2) konzentrische innere bzw. äußere Zylinderflächen (34,39) bilden, die über zwei Bewegungsabschnitte ineinanderbewegbar sind, von denen der erste Bewegungsabschnitt (40,38) eine axiale Verschiebung der Zylinderflächen bis in eine dichtende beidseitige Anlage der Ringdichtung (14,15) und der zweite Bewegungsabschnitt (40,37) eine nutgeführte, vorwiegend in Umfangsrichtung verlaufende Teil-Umdrehung umfaßt, wobei eine elastisch beim Übergang in den zweiten Bewegungsabschnitt hinter eine Sperrschulter (45) an der anderen Zylinderfläche einrastende Sperrklinke (43) eine Rückkehr in den ersten Bewegungsabschnitt blockiert.

6. Elektrisches Unterwassergerät nach Anspruch 5, dadurch gekennzeichnet, daß der erste Bewegungsabschnitt durch einen Nocken (40) und eine axial verlaufende Einführungsnut (38) festgelegt ist und daß der Nocken (40) im zweiten Bewegungsabschnitt längs einer quer zur Einführungsnut (38) verlaufenden Führungsnut (37) bewegbar ist.

7. Elektrisches Unterwassergerät nach Anspruch 6, dadurch gekennzeichnet, daß die Führungsnut ein über die Einführungsnut hinausgehendes Ende (42) aufweist.

8. Elektrisches Unterwassergerät nach einem der Ansprüche 5 bis 7, dadurch gekennzeichnet, daß die Sperrklinke am Ende eines längs der Zylinderflächen (34,39) verlaufenden Federarms (44) sitzt, der sich beim Anschlag der Sperrklinke (43) gegen die Sperrschulter (45) an einer der Zylinderflächen (39) abstützt.

## Claims

1. An electrical cable-fed underwater device (1), particularly a lamp, with, comprising at least one cable bushing (17), a waterproof housing (2) and connections (25, 26) for at least one cable inside the housing (2), the interior of which comprises a function chamber (12) for a lamp (8) or any other electrical component, characterised in that the housing (2) encloses at least one separate connection chamber (16) which accommodates the connections (25, 26) for cable ends and which is partitioned off from the function chamber (12) by a wall (24) in which there are watertight electrical bushings (27, 28).

2. An electrical underwater device according to Claim 1, characterised in that it comprises at least one second connection chamber which is partitioned off on all sides and which comprises watertight electrical bushings.

3. An electrical underwater device according to Claim 2, characterised in that each of the connection chambers is equipped with a single cable bushing.

4. An electrical underwater device according to Claim 1, 2 or 3, characterised in that it comprises a plurality of cable bushings (17, 20) of which cable bushings (17) which carry a cable are provided with a squeeze seal (19) while vacant bushings (20) are provided with a plug (21).

5. An electrical underwater device according to one of Claims 1 to 4, with a housing of synthetic plastics material and a positioning element sealed in respect of the housing by at least one annular seal and in the form of a tube rotatable through one partial rotation, in particular a searchlight tube rotatable for focus adjustment, characterised in that the tube (3) and the housing (2) form concentric inner and respectively outer cylindrical surfaces (34, 39) adapted for movement within each other via two movement portions, of which the first movement portion (40, 38) comprises an axial displacement of the cylindrical surfaces into a sealing-tight bilateral bearing of the annular seal (14, 15) while the second movement portion (40, 37) comprises a groove-guided predominantly peripherally extending partial rotation, whereby a detent (43) which, upon transition into the second movement portion, engages resiliently behind a locking shoulder (45) on the other cylindrical surface, preventing a return to the first movement portion.

6. An electrical underwater device according to Claim 5, characterised in that the first movement portion is established by a projection (40) and an axially extending introduction groove (38) and in that in the second movement portion, the projection (40) is adapted to move along a guide groove (37) extending crosswise to the insertion groove (38).

7. An electrical underwater device according to Claim 6, characterised in that the guide groove comprises an end (42) which extends beyond the insertion groove.

8. An electrical underwater device according to one of Claims 5 to 7, characterised in that the detent is seated on the end of a spring arm (44) extending lengthwise of the cylindrical surfaces (34, 39) and which is braced on one of the cylindrical surfaces (39) when the detent (43) abuts the locking shoulder (45).

## Revendications

1. Appareil électrique immergé (1) alimenté par câble, notamment appareil d'éclairage comportant un boîtier étanche à l'eau (2) présentant au moins un passage pour câble (17) et des bornes de connexion (25, 26) pour au moins un câble à l'intérieur du boîtier (2), l'espace intérieur du boîtier présentant une chambre de fonctionnement (12) pour une lampe (8) ou un autre composant électrique, caractérisé en ce que le boîtier (2) renferme au moins une chambre de connexion (16) séparée, qui contient les bornes de connexion (25, 26) pour extrémités de câble et qui est séparée de la chambre de fonctionnement (12) au moyen d'une cloison (24) munie de passages électriques étanches à l'eau (27, 28).

2. Appareil électrique immergé suivant la revendication 1, caractérisé en ce qu'il présente au moins une deuxième chambre de connexion entièrement séparée par des cloisons avec des passages électriques étanches à l'eau.

3. Appareil électrique immergé suivant la revendication 2, caractérisé en ce que chacune des chambres de connexion est équipée d'un passage pour câble unique.

4. Appareil électrique immergé suivant la revendication 1, 2 ou 3, caractérisé en ce qu'il présente plusieurs passages pour câble (17, 20), dont les passages pour câble (17), garnis d'un câble, sont pourvus d'un joint d'étanchéité à écrasement (19) et les passages (20) dépourvus de câble sont pourvus d'un bouchon.

5. Appareil électrique immergé suivant l'une quelconque des revendications 1 à 4, comportant un boîtier en matière plastique et un élément de réglage, rendu étanche par rapport au boîtier au moyen d'au moins un joint d'étanchéité annulaire et ayant la forme d'un corps tubulaire pouvant tourner d'une partie de révolution, en particulier un corps tubulaire de projecteur pouvant tourner pour le réglage de la focalisation, caractérisé en ce que le corps tubulaire (3) et le boîtier (2) forment respectivement des surfaces cylindriques intérieure et extérieure concentriques (34, 39), qui peuvent se déplacer l'une dans l'autre suivant deux sections de mouvement, la première section de mouvement (40, 38) comprenant un déplacement axial des surfaces cylindriques jusqu'à une disposition bilatérale étanche du joint d'étanchéité annulaire (14, 15) et la seconde section de mouvement comprenant une rotation d'une partie de révolution principalement dans une direction circonférentielle, guidée par gorge, étant entendu que lors du passage à la seconde partie de mouvement, un cliquet d'arrêt (43) élastique, s'enclenchant derrière un épaulement d'arrêt (45) sur l'autre surface cylindrique bloque un retour vers la première section de mouvement.

6. Appareil électrique immergé suivant la revendication 5, caractérisé en ce que la première section de mouvement est établie au moyen d'une saillie (40) et une rainure d'entrée (38) s'étendant axialement et la saillie (40) peut se déplacer dans la seconde section de mouvement, le long d'une gorge de guidage (37) s'étendant transversalement à la rainure d'entrée (38).

7. Appareil électrique immergé suivant la revendication 6, caractérisé en ce que la gorge de guidage présente une extrémité (42) s'étendant au-delà de la rainure d'entrée.

8. Appareil électrique immergé suivant l'une quelconque des revendications 5 à 7, caractérisé en ce que le cliquet d'arrêt se trouve à l'extrémité d'un bras de ressort (44) qui s'étend le long des surfaces cylindriques (34, 39) et qui s'appuie sur une des surfaces cylindriques (39) lors de la venue en butée du cliquet d'arrêt (43) contre l'épaulement d'arrêt (45).
